# EUROPÄISCHE PATENTSCHRIFT

(11) **EP 0 191 140 B1**
(45) Veröffentlichungstag und Bekanntmachung des Hinweises auf die Patenterteilung: **04.05.1988**
(21) Anmeldenummer: 85113445.2
(22) Anmeldetag: 23.10.1985
(51) Int. Cl.: E21D 11/22

(54) **Hakenkopfschraube**
Hook-bolt
Boulon à crampon

(30) Priorität: 08.02.1985 DE 3504319
(43) Veröffentlichungstag der Anmeldung: 20.08.1986
(73) Patentinhaber: Hoesch Aktiengesellschaft, 44145 Dortmund (DE)
(72) Erfinder: Dahlhaus, Peter, D-5608 Radevormwald (DE)

(56) Entgegenhaltungen:
- DE-B- 1 167 297
- FR-A- 1 188 305
- FR-A- 1 256 421

## Beschreibung

Die Erfindung betrifft eine Hakenschraube zum verschieblichen Verbinden von nachgiebigen Grubenausbaurahmen aus Rinnenprofilen, bestehend aus Schraubenschaft und den Flansch des Rinnenprofils übergreifenden Hakenkopf mit eingeformter Versteifung. Derartige Hakenkopfschrauben werden eingesetzt, um eine verschiebliche Verbindung für Grubenausbaurahmen aus Rinnenprofilen zu verspannen. Wesentlich bei der Ausbildung derartiger Hakenkopfschrauben ist eine breite Auflagefläche des Hakenkopfes auf den Flanschen der Rinnenprofile. Dadurch wird eine große Kippsicherheit der Hakenkopfschraube beim Verschieben der Profile ineinander erzielt. Die bekannten Hakenkopfschrauben müssen im Übergang vom Hakenkopf zum Schaft aus der Konstruktion und Beanspruchung herrührende hohe Biegemomente aufnehmen, so daß gerade dieser Bereich sehr stark ausgebildet werden muß.

Nach der DE-A-30 39 937 ist es bekannt, im Übergangsbereich zwischen der profilzugewandten und der profilabgewandten Seite des Hakenkopfes eine eingeformte Versteifungsrippe anzuordnen. Diese Hakenkopfschraube dient jedoch im wesentlichen dazu, Traglaschen, an denen verschiedenste Lasten aufgehängt werden können, mit dem Rinnenprofil zu verbinden. Diese Hakenkopfschrauben sind nicht ohne weiteres für die Verbindungsstöße der sich überlappenden, ineinanderliegenden Rinnenprofile einzusetzen. Die hier beschriebene Hakenkopfschraube ist bei Verschiebung der Rinnenprofile gegeneinander und damit auch gegen die Streckenwand in der Weise gefährdet, als sich aus der Wand herausragendes Gestein leicht hinter die Rippe setzen kann. Dadurch wird die Hakenkopfschraube festgehalten, was ein ordnungsgemäßes Einschieben der Rinnenprofile im Einsatz behindert.

Von daher liegt der Erfindung die Aufgabe zugrunde, eine Hakenkopfschraube der eingangs genannten Art zu schaffen, die gewährleistet, daß ein Verschieben an der Streckenwand durch die Versteifung nicht verhindert wird.

Diese Aufgabe wird erfindungsgemäß dadurch gelöst, daß die Versteifung aus zwei an der profilabgewandten Seite des Hakenkopfes angeordneten Verstärkungsrippen besteht, die sich ausgehend von der Hakenkopfmitte unter einem Winkel zum profilabgewandten Hakenkopfrand erstrecken.

Um eine weitere vorteilhafte Verstärkung des gefährdeten Bereiches zu erzielen, erstrecken sich die Verstärkungsrippen über den Hakenkopfrand hinaus axial über einen Teil des Schraubenschaftes. In zweckmäßiger Weise schließt der Winkel mindestens 45° ein.

Die mit der Erfindung erzielten Vorteile bestehen insbesondere darin, daß durch die erfindungsgemäße Ausbildung Verstärkungsrippen am gefährdeten Bereich von Hakenkopfschrauben für nachgiebigen Grubenausbau angeordnet werden können, ohne das Verschieben der Schrauben gegen die Streckenwand zu behindern. Durch diese Ausbildungsform wird es möglich, bei gleicher Belastung weniger Material einzusetzen, wodurch nicht nur eine wirtschaftlichere Herstellung ermöglicht, sondern auch die Handhabung unter Tage verbessert wird.

Ein Ausführungsbeispiel der Erfindung ist in der Zeichnung dargestellt und wird im folgenden näher beschrieben. Es zeigen :
Fig. 1 eine Hakenkopfschraube in Ansicht,
Fig. 2 die Hakenkopfschraube nach Fig. 1 in Draufsicht.

Die in den Fig. 1 und 2 dargestellte Hakenkopfschraube besteht aus Schraubenschaft 1 und Hakenkopf 2. Der Schraubenschaft 1 ist im unteren Bereich mit dem erforderlichen Gewinde 8 versehen. An der profilabgewandten Seite 3 des-Hakenkopfes 2 sind Verstärkungsrippen 4 unter einem Winkel 6 von 90° angeordnet, die sich von der Hakenkopfmitte 5 zum Hakenkopfrand 7 erstrecken. Zur weiteren Verstärkung des oberen Bereiches 9 des Schraubenschaftes 1 sind die Verstärkungsrippen 4 über den Hakenkopfrand 7 hinaus in diesen Teil des Schraubenschaftes 1 axial weitergeführt.

## Patentansprüche

1. Hakenkopfschraube zum verschieblichen Verbinden von nachgiebigen Grubenausbaurahmen aus Rinnenprofilen, bestehend aus Schraubenschaft (1) und den Flansch des Rinnenprofils übergreifendem Hakenkopf (2) mit eingeformter Versteifung, dadurch gekennzeichnet, daß die Versteifung aus zwei an der profilabgewandten Seite (3) des Hakenkopfes (2) angeordneten Verstärkungsrippen (4) besteht, die sich ausgehend von der Hakenkopfmitte (5) unter einem Winkel (6) zum profilabgewandten Hakenkopfrand (7) erstrecken.

2. Hakenkopfschrauben nach Anspruch 1, dadurch gekennzeichnet, daß sich die Verstärkungsrippen (4) über den Hakenkopfrand (7) hinaus axial über einen Teil des Schraubenschaftes (t) erstrecken.

3. Hakenkopfschraube nach den Ansprüchen 1 und 2, dadurch gekennzeichnet, daß der Winkel (6) mindestens 45° einschließt.

## Claims

1. Hook-bolt for displaceably connecting resilient mine support frames to channel profiles, consisting of a threaded shank (1) and a hook-head (2) with integral reinforcement for overlapping the flange of the channel profile characterised in that the reinforcement consists of two reinforcing ribs (4) arranged on the side (3) of the hook-head (2) away from the profile member, which extend at an angle (6) from the hook-head centre (5) to the rim (7) of the hook-head away from the profile member.

2. Hook-bolt according to claim 1, characterised in that the reinforcing ribs (4) extend over the rim (7) of the hook-head axially along a part of the threaded shank (1).

3. Hook-bolt according to claims 1 and 2, characterised in that the angle (6) encloses at least 45°.

## Revendications

1. Boulon à crampon pour l'assemblage coulissant de cadres élastiques de soutènement minier en profilés en forme de gouttières, constitué d'un fût de boulon (1) et du crampon (2) recouvrant l'aile du profilé en gouttière, avec un raidisseur incorporé, caractérisé en ce que le raidisseur est constitué de deux nervures de renforcement (4) disposées du côte (3) du crampon (2) opposé aux profilés, et qui s'étendent depuis le milieu (5) du crampon, suivant un angle (6), en direction du bord (7) du crampon opposé au profilé.

2. Boulon à crampon selon la revendication 1, caractérisé en ce que les nervures de renforcement (4) s'étendent en direction axiale au-delà du bord (7) du crampon, sur une partie du fût de bpulon (1).

3. Boulon à crampon selon les revendications 1 et 2, caractérisé en ce que l'angle (6) est d'au moins 45°.
